# EUROPÄISCHE PATENTSCHRIFT

(11) **EP 2 135 666 B1**
(45) Veröffentlichungstag und Bekanntmachung des Hinweises auf die Patenterteilung: **29.02.2012**
(21) Anmeldenummer: 08011309.5
(22) Anmeldetag: 21.06.2008
(51) Int. Cl.: B01F 1/00, B01F 3/12, B01F 11/02, B01J 19/10, A61J 7/00, G06F 19/00

(54) **Spritzen zur Herstellung von Arzneimittelsuspensionen sowie darauf bezogenes System**
Syringes for producing medicinal suspensions and related system
Seringues pour fabrication de suspensions de médicaments, et système correspondant

(43) Veröffentlichungstag der Anmeldung: 23.12.2009
(73) Patentinhaber: Göbel, Jürgen, 36266 Heringen (DE)
(72) Erfinder: Göbel, Jürgen, 36266 Heringen (DE)
(74) Vertreter: Glawe, Delfs, Moll

(56) Entgegenhaltungen:
- DE-C- 935 726
- JP-A- 2001 242 176
- US-A1- 2003 195 491
- US-A1- 2004 054 286
- US-A1- 2004 076 545
- US-A1- 2004 191 275
- US-A1- 2006 093 644

## Beschreibung

Patienten mit Kau- und/oder Schluckstörungen oder Patienten, die über eine Sonde ernährt werden, benötigen die für sie notwendigen festen oralen Arzneimittel in Form einer Lösung oder Suspension. Üblich ist es, die Arzneimittel hierzu im Mörser oder in ähnlich wirkenden Werkzeugen zu Pulver zu zerreiben, in Einnahmegefäße, Löffel oder Einmalspritzen umzufüllen und mit Flüssigkeit zu suspendieren. Dies hat entscheidende Nachteile. Das Arzneimittel wird hoher mechanischer und teilweise thermischer Belastung ausgesetzt. Das gilt besonders bei der häufigen Praxis, aus Zeitersparnis mehrere Tabletten gleichzeitig zu zerreiben. Durch im Mörser verbleibende Reste und beim Umfüllen entstehende Verluste erfolgt die Arzneimittelgabe nicht quantitativ. Durch Verwendung eines Mörsers für mehrere verschiedene Arzneimittel kann es zu Cross-Kontamination mit anderen Arzneimitteln kommen. Im Trockenmahlprozess variiert die Korngröße und es kann zu Pulveraggregationen kommen. Nahrungssonden können durch zu große Partikeln verstopfen. Das kann zur Notwendigkeit der Klinikeinweisung und des Austauschs der Sonde führen. Bei oraler Gabe ist die Gefahr der Aspiration von Partikeln und/oder Schleimhautreizungen gegeben. Tabletten auf Mikropelletbasis dürfen nicht zerrieben werden, weil dies zu schneller Freisetzung oder zum Wirkungsverlust führen kann.

Aufgrund der Umständlichkeit der Zubereitung kommt es vor, dass Arzneimittel nicht oder nur unregelmäßig genommen werden. Für das Pflegepersonal besteht die Gefahr des Einatmens von Arzneimittelstaub. Bei hochwirksamen Arzneistoffgruppen, z.B. Zytostatika, Corticoide, müssten entsprechend der Klassifizierung in der Gefahrstoffverordnung umfangreiche Sicherungsmaßnahmen getroffen werden, die in der Praxis häufig unbeachtet bleiben. Die herkömmliche Arbeitsweise ist zeitraubend und unwirtschaftlich.

Bekannt ist der Vorschlag (US-A-5376072), in einer Spritze durch einen mittels Gewinde vorschraubbaren Stempel, dessen Stirnseite ebenso wie der Boden der Spritze mit Aufrauung versehen ist, ein Arzneimittel zu zerquetschen und/oder zu zerreiben. In der Praxis wird die bekannte Anordnung jedoch höchstens den von den Zähnen erreichbaren Teil des Medikaments zerreiben und im übrigen bestenfalls eine Zerstückelung erreichen können, wenn nicht sogar durch die Pressung zwischen Spritzenboden und Stempel eine Verdichtung geschieht.

Ferner ist es bekannt (US 2004/191275 A1), ein zu zerkleinerndes Arzneimittel und eine Applikationsflüssigkeit innerhalb eines Behälters, dessen Wände für Ultraschallwellen durchlässig sind, einem Ultraschallbad auszusetzen und dadurch die Zerkleinerung zusammen mit der Dispergierung vorzunehmen. Dadurch werden die mit der Trockenzerkleinerung verbundenen Nachteile vermieden.

Aus der US 2006/0093644 A1 ist es bekannt, eine Spritze, die Arzneimittel und eine Applikationsflüssigkeit enthält, einer Ultraschallquelle auszusetzen.

Ausgehend von diesem Stand der Technik liegt der Erfindung die Aufgabe zugrunde, eine Spritze anzugeben, die den Zerkleinerungsvorgang für das Arzneimittel verbessert und beschleunigt.

Diese Aufgabe wird durch eine Spritze mit den Merkmalen der Patentansprüche 1 bzw. 2 und durch ein System zur Herstellung von Arzneimittelsuspensionen gemäß Anspruch 8 gelöst ; die abhängigen Ansprüche betreffen vorteilhafte Weiterentwicklungen der Erfindung.

Demnach werden das zu applizierende Arzneimittel und die Applikationsflüssigkeit oder ein Teil derselben in einer Spritze, derren Wände für Ultraschallwellen durchlässig sind, einem Ultraschallbad ausgesetzt. Besonders geeignet dafür sind handelsübliche Spritzen, insb. Luer-Lock-Spritzen. Meist wird ein Fassungsvermögen von 10 bis 20 ml verwendet. Abhängig von der Größe der Tabletten bzw. der Art und Menge der Applikationsflüssigkeit können aber auch größere oder kleinere Spritzen Verwendung finden. Die weiche Kunststoffwand handelsüblicher Spritzen lässt die im Ultraschallbad wirksamen Wellen durch. Sie werden von der darin befindlichen Flüssigkeit auf das Arzneimittel übertragen, so dass dieses schonend zerkleinert und in der Applikationsflüssigkeit suspendiert wird. In erster Linie ist das Verfahren für solche Arzneimittel geeignet, die aus feinkörnigem oder pulvrigem Vormaterial verpresst oder granuliert sind (Tabletten). Die Ultraschalleinwirkung löst die Bindung zwischen den Partikeln - ggf. gefördert durch die Lösekräfte der Flüssigkeit. Ungeeignet sind Weichgelatinekapseln; Hartgelatinekapseln müssen geöffnet werden.

Die Verwendung von Spritzen ist deshalb besonders vorteilhaft, weil sie falls gewünscht unmittelbar an eine Nahrungssonde angeschlossen werden können. Sie sind im Anwendungsbereich stets kostengünstig mit den erforderlichen Verschlüssen verfügbar, und das Personal hat Übung im Umgang damit.

Nach dem Entfernen des Spritzenkolbens wird die zu applizierende Tablette in eine Einmalspritze gefüllt. Der Spritzenkolben wird in der Regel anschließend wieder eingesetzt und die Spritze entlüftet, d.h. der Kolben wird so weit eingeschoben, wie es die Größe des Arzneimittels gestattet. Die Menge der eingeschlossenen Luft wird so vermindert (Verminderung von Oxydation und Luftfeuchtigkeit). Die Spritze wird mit einem handelsüblichen Kombistopfen verschlossen. Sie kann dann problemlos für längere Zeitgelagert werden, beispielsweise für den Tages- oder Wochenbedarf ("Arzneimittelstellen"). Physikalische oder chemische Eigenschaften des Arzneimittels können berücksichtigt werden, zum Beispiel Lagerung bis zur Anwendung unter Licht- oder Luftausschluss (Schutzgas). Die Spritzen können patientenspezifisch oder arzneimittelspezifisch gekennzeichnet werden.

Zur Vorbereitung der Suspensionsherstellung wird der Spritzenkolben entfernt und der Kombistopfen durch einen Dornstopfen ersetzt. Dieser besteht aus einem handelsüblichen Kombistopfen, in den ein Edelstahldorn bzw. Prallkörper eingesetzt ist, dessen Boden denselben Durchmesser hat wie der Innendurchmesser der Kombistopfenöffnung. Der Edelstahldorn hat den Durchmesser der Spritzenöffnung und ragt je nach Fabrikat etwa 5 mm in den Spritzenraum hinein. Der hineinragende Teil ist kantig ausgebildet und wirkt als mechanische Prallfläche, die den Zerkleinerungsvorgang verbessert und beschleunigt. Der Dorn bzw. Prallkörper kann auch als Mittel verwendet werden, das die Ultraschallschwingung in den Spritzenraum einkoppelt. Der Dorn schließt die Spritzenöffnung gegenüber dem Spritzenraum ab und verhindert so eine Sedimentierung des Arzneimittels in der Spritzenöffnung.

Nach dem Einsetzen des Dornstopfens wird die Spritze zu 30 bis 50% mit Applikationsflüssigkeit gefüllt und mit dem Spritzenkolben verschlossen. Das vollständige Füllen ist möglich, aber unzweckmäßig, damit die sich ergebende Suspension aufgeschüttelt werden kann. Das Arzneimittel sollte mindestens bedeckt sein. Die Applikationsflüssigkeit ist meist Wasser, kann aber beispielsweise auch künstlicher Magen- oder Darmsaft sein. Der pH-Wert kann je nach Applikationsort oder Arzneimittel eingestellt werden.

Die Spritze wird sodann in ein Ultraschallbad getaucht. Handelsübliche Geräte mit Wasser sind verwendbar. Das bestgeeignete kann leicht durch Probieren ermittelt werden. Erfolgreich verwendet wurde ein handelsübliches Gerät mit einer Frequenz von 25 kHz, wie es auch von Optikern zum Reinigen von Brillen verwendet wird. Der Wasserspiegel des Geräts soll höher sein als der vom Arzneimittel in der Spritze eingenommene Bereich, damit dies voll von der vom Ultraschallbad übertragenen Schwingung erfasst wird. Im Allgemeinen bedeutet dies, dass der Wasserspiegel im Gerät mindestens ebenso hoch ist wie der Flüssigkeitsstand in der Spritze, besser höher als dieser.

Zum Halten der Spritze oder mehrerer Spritzen im Ultraschallbad verwendet man zweckmäßigerweise eine Haltevorrichtung. Diese kann von dem Deckel des Ultraschallbads gebildet sein, der zur Aufnahme einer Anzahl von Spritzen eine entsprechende Anzahl von Bohrungen aufweist, deren Durchmesser wenig größer ist als derjenige der Spritzen, so dass diese geführt sind. Die Bohrungen sind nach der Erfindung geneigt gegenüber der Vertikalrichtung, sinnvollerweise mit einem Neigungswinkel von 25 - 40°, insb. 30°. Dadurch verkanten sich die Spritzen in den Bohrungen und schwimmen nicht auf. Der Deckel ist in geeigneter Weise im Verhältnis zum Gefäß des Ultraschallbads arretiert.

Durch die Inbetriebnahme des Ultraschallgeräts wird eine schonende Nassmahlung durchgeführt. Eine eventuelle Zweitmahlung ist ohne Umfüllen möglich. Nach Beendung des Mahlvorgangs wird die Spritze aus der Haltevorrichtung entnommen und kräftig aufgeschüttelt. Die gewonnene Suspension kann nun nach Abnahme des Stopfens direkt in die Nahrungssonde appliziert werden. Alternativ kann die Suspension in ein Einnahmeglas gefüllt werden. Die Spritze wird nochmals mit Flüssigkeit gespült, um etwaige Reste des Arzneimittels quantitativ zu entfernen und diese ebenfalls zu applizieren. Dabei wird gleichzeitig die Nahrungssonde gespült.

Der Einsatz einer Spritze hat entscheidende Vorteile: Die Herstellung der Suspension erfolgt direkt im Dispersionsmittel. Die mechanische und thermische Belastung für den Arzneistoff ist gering. Eine quantitative Applikation ist möglich. Verunreinigung durch andere Arzneimittel findet nicht statt. Mikropellets bleiben erhalten. Die Mahlung erfolgt im geschlossenen System ohne Gefährdung des Pflegepersonals. Die Galenik des Fertigarzneimittels spielt keine Rolle (Ausnahme Weichgelatinekapsel). Das Dispersionsmittel kann frei gewählt werden. Physikalische und chemische Eigenschaften des Arzneimittels können berücksichtigt werden. Da die Spritzenöffnung im Durchmesser wesentlich kleiner ist als die Ernährungssonde, kann letztere nicht verstopfen. Das Verfahren ist einfach und kann auch von Laien durchgeführt werden. Es ist wesentlich wirtschaftlicher als das herkömmliche; die benötigte Arbeitszeit wird mindestens halbiert.

Die beigefügte Zeichnung zeigt schematisch einen Schnitt durch ein Ultraschallgerät mit Deckel und eingesetzter Spritze.

Das Gerät 1 bildet ein Gefäß für ein Wasserbad 2, dessen Wand mit einer nicht gezeigten Ultraschall-Sonotrode ausgerüstet ist. Das Bad ist mit einem abnehmbaren Deckel 3 verschlossen, der durch eine in den Rand des Bades fassende Randleiste 4 fixiert ist. Er enthält eine Reihe von Bohrungen 5, die unter einem Winkel von 30° gegenüber der Vertikalrichtung geneigt sind und deren Durchmesser dem Außendurchmesser der von ihnen aufzunehmenden Spritzen angepasst ist. In einer der Bohrungen ist eine Spritze gezeigt, die durch die Neigung gegen Aufschwimmen in dem Wasserbad gesichert ist. Sie umfasst einen Spritzenkörper 6 und einen Kolben 7 und ist von einem Kombistopfen 8 verschlossen, dessen Öffnungskanal durch einen herausnehmbaren Stift 9 ausgefüllt ist, dessen kantiges Ende in den Innenraum der Spritze ragt. Eine Tablette 10 befindet sich zusammen mit einer Applikationsflüssigkeit 11 in dem Innenraum der Spritze. Der Wasserspiegel des Bades 2 ist höher als der im Innenraum der Spritze. Sobald die Ultraschallerzeugung eingeschaltet ist, gelangen Ultraschallwellen zu dem Spritzeninhalt, zerstören den Zusammenhalt der die Tablette bildenden Partikeln und dispergieren sie.

## Patentansprüche

1. Spritze mit einer biegeweichen Wandung für die Durchführung eines Verfahrens zur Herstellung von Arzneimittelsuspensionen zur oralen Einnahme oder zur Sondenapplikation, bei dem das Arzneimittel (10) in der Spritze zerkleinert und in einer Applikationsflüssigkeit (11) dispergiert wird, indem die das Arzneimittel (10) und wenigstens einen Teil der Applikationsflüssigkeit (11) enthaltende Spritze, deren Wände für Ultraschall durchlässig sind, einem Uitraschallbad (2) ausgesetzt wird, **dadurch gekennzeichnet, dass** die Spritze einen Prallkörper (9) enthält.

2. Spritze mit einer biegeweichen Wandung für die Durchführung eines Verfahrens zur Herstellung von Arzneimittelsuspensionen zur oralen Einnahme oder zur Sondenapplikation, bei dem das Arzneimittel (10) in der Spritze zerkleinert und in einer Apptikationsfiüssigkeit (11) dispergiert wird, indem die das Arzneimittel und wenigstens einen Teil der Apptikationsfiüssigkeit (11) enthaltende Spritze, deren Wände für Ultraschall durchlässig sind, einem Ultraschallbad (2) ausgesetzt wird, **dadurch gekennzeichnet, dass** der Spritzenverschluss einen Stift aus hartem Material als Schwingungskoppler zwischen einem ultraschallbewegten Teil der Badwandung und dem Inneren der Spritze enthält, wobei der Stift als Prallkörper (9) ausgebildet ist.

3. Spritze nach Anspruch 1 oder 2, **dadurch gekennzeichnet, dass** es eine Luer-Lock-Spritze ist.

4. Spritze nach einem der Ansprüche 1 bis 3, **dadurch gekennzeichnet, dass** es eine Einmalspritze mit einem Volumen von 10 bis 20 ml ist.

5. Spritze nach einem der Ansprüche 1 bis 4, **dadurch gekennzeichnet, dass** das feste Arzneimittel (10) in der Spritze lagerbar ist.

6. Spritze nach Anspruch 5, **dadurch gekennzeichnet, dass** die Spritze vor dem Verschließen ganz oder teilweise entlüftet wird.

7. Spritze nach einem der Ansprüche 1 bis 6, **dadurch gekennzeichnet, dass** die Spritze mit 30 bis 50 % des Spritzenvolumens mit Applikationsflüssigkeit (11) auffüllbar ist.

8. System zur Herstellung von Arzneimittelsuspensionen mit einem Ultraschallbad und einer Spritze nach einem der Ansprüche 1 bis 7, **dadurch gekennzeichnet, dass** das Ultraschallbad (2) einen Deckel (3) mit einer Vielzahl von Einstecklöchern (5) für die Spritzen aufweist, die als geneigt zur Vertikalen stehende Führungen ausgebildet sind.

9. System nach Anspruch 8, **dadurch gekennzeichnet, dass** das Ultraschallbad (2) zu einem Wasserspiegel auffüllbar ist, der höher ist als der in der verwendeten Spritze.

## Claims

1. A syringe with a flexible wall for carrying out a method for the preparation of medicament suspensions for oral administration or for tube application, in which the medicament (10) is crushed in the syringe and is dispersed in an application fluid (11) in that the syringe, which contains the medicament (10) and at least part of the application fluid (11) and the walls of which are permeable to ultrasound, is exposed to an ultrasonic bath (2), **characterised in that** syringe contains an impact body (9).

2. A syringe with a flexible wall for carrying out a method for the preparation of medicament suspensions for oral administration or for tube application, in which the medicament (10) is crushed in the syringe and is dispersed in an application fluid (11) in that the syringe, which contains the medicament and at least part of the application fluid (11) and the walls of which are permeable to ultrasound, is exposed to an ultrasonic bath (2), **characterised in that** the syringe lock contains a pin consisting of hard material as a vibration coupler between the ultrasonically moved part of the bath wall and the interior of the syringe, wherein the pin is in the form of an impact body (9).

3. A syringe according to Claim 1 or 2, **characterised in that** it is a Luer-Lock syringe.

4. A syringe according to any one of Claims 1 to 3, **characterised in that** it is a disposable syringe with a volume of 10 to 20 ml.

5. A syringe according to any one of Claims 1 to 4, **characterised in that** the solid medicament (10) can be stored in the syringe.

6. A syringe according to Claim 5, **characterised in that** the syringe is wholly or partly vented before closure.

7. A syringe according to any one of Claims 1 to 6, **characterised in that** the syringe can be filled with application fluid (11) to 30 to 50 % of the syringe volume.

8. A system for the preparation of medicament suspensions with an ultrasonic bath and a syringe according to any one of Claims 1 to 7, **characterised in that** the ultrasonic bath (2) has a cover (3) with a plurality of insertion holes (5) for the syringes, which are in the form of guides inclined to the vertical.

9. A system according to Claim 8, **characterised in that** the ultrasonic bath (2) can be filled to a water level which is higher than that in the syringe used.

## Revendications

1. Seringue comprenant une paroi souple destinée à la réalisation d'un procédé pour fabriquer des suspensions de médicaments destinées à la prise par voie orale ou à l'administration par sonde, pour laquelle le médicament (10) est introduit sous forme pilée dans la seringue et dispersé dans une solution à administrer (11), et la seringue contenant le médicament (10) et au moins une partie de la solution à administrer (11), dont les parois sont perméables aux ultrasons, est exposée à un bain à ultrasons (2), **caractérisée en ce que** la seringue comporte un corps de rebondissement (9).

2. Seringue comprenant une paroi souple destinée à la réalisation d'un procédé pour fabriquer des suspensions de médicaments destinées à la prise par voie orale ou à l'administration par sonde, pour laquelle le médicament (10) est introduit sous forme pilée dans la seringue et dispersé dans une solution à administrer (11), et la seringue contenant le médicament (10) et au moins une partie de la solution à administrer (11), dont les parois sont perméables aux ultrasons, est exposée à un bain à ultrasons (2), **caractérisée en ce que** le capuchon de la seringue comporte une tige fabriquée à partir de matériaux durs en tant que coupleur d'oscillation entre une partie de la paroi du bain qui se déplace en fonction des ultrasons et la partie interne de la seringue, la tige étant façonnée en tant que corps de rebondissement (9).

3. Seringue selon la revendication 1 ou 2, **caractérisée en ce qu'**elle est une seringue Luer-Lock.

4. Seringue selon l'une des revendications 1 à 3, **caractérisée en ce qu'**elle est une seringue à usage unique d'un volume allant de 10 à 20 ml.

5. Seringue selon l'une des revendications 1 à 4, **caractérisée en ce que** le médicament (10) sous forme solide peut être conservé en seringue.

6. Seringue selon la revendication 5, **caractérisée en ce que** l'air est éliminé complètement ou partiellement de la seringue avant de l'obturer.

7. Seringue selon l'une des revendications 1 à 6, **caractérisée en ce que** 30 à 50 % du volume de la seringue peut être rempli par une solution à administrer (11).

8. Système de fabrication de suspensions de médicaments à l'aide d'un bain à ultrasons et une seringue selon l'une des revendications 1 à 7, **caractérisé en ce que** le bain à ultrasons (2) comporte un couvercle (3) muni d'une multitude d'orifices de branchement (5) pour les seringues, qui sont réalisés pour être favorables à l'orientation restant en position verticale.

9. Système selon la revendication 8, **caractérisé en ce que** le bain à ultrasons (2) peut être rempli jusqu'à un niveau d'eau, qui est plus élevé que celui de la seringue utilisée.
